# EUROPÄISCHE PATENTSCHRIFT

(11) **EP 1 418 308 B1**
(45) Veröffentlichungstag und Bekanntmachung des Hinweises auf die Patenterteilung: **18.05.2005**
(21) Anmeldenummer: 03450249.2
(22) Anmeldetag: 10.11.2003
(51) Int. Cl.: E06B 11/02, E06B 3/96

(54) **Schiebetor**
Sliding gate
Portail coulissant

(30) Priorität: 11.11.2002 AT 7582002
(43) Veröffentlichungstag der Anmeldung: 12.05.2004
(73) Patentinhaber: Libero Torbau Erdetschnig GmbH, 9020 Klagenfurt (AT)
(72) Erfinder: Erdetschnig, Alfred, 9020 Klagenfurt (AT)
(74) Vertreter: Beer, Manfred, Dipl.-Ing.

(56) Entgegenhaltungen:
- WO-A-95/21315
- DE-A- 19 931 315
- FR-A- 719 456
- FR-A- 1 012 869
- FR-A- 2 529 626
- US-A- 2 644 554

## Beschreibung

Die Erfindung betrifft ein Schiebetor mit einem auf Rollenböcken verschiebbaren Laufprofil und einem von diesen nach oben abstehenden Toraufbau mit lotrechten Stehern, Torfüllungen und einer oberen Profilleiste.

Derartige Schiebetore sind beispielsweise aus AT 383 853 B, AT 396 000 B und EP 0 744 003 B (= WO 95/21315 A) bekannt. Ein ähnliches Schiebetor zeigt die DE 199 31 315 A.

Die Verwendung von Spannstangen, um Stäbe miteinander zu Rahmen zu verbinden, ist für Fenster- und Türrahmen aus der FR 1 012 869 A bekannt. Die Muttern dieser Spannstangen sind durch Öffnungen in Eckstücke von außen zugänglich.

Die FR 719 456 A zeigt eine Türe mit einem plattenförmigen Türblatt, an dessen lotrechten Rändern Leisten vorgesehen sind, die durch horizontale Spannstangen gegen horizontale Leisten verspannt werden. Die auf die Enden der Spannstangen geschraubte Muttern werden durch gesonderte Abdeckleisten oder Verschlusspfropfen abgedeckt.

Der Erfindung liegt die Aufgabe zugrunde den Toraufbau solcher Schiebetore zu vereinfachen und insbesondere das Verbinden der einzelnen Teile (horizontale und lotrechte Stäbe) des Toraufbaues durch Verschweissen zu vermeiden, damit das Schiebetor auch zerlegt transportiert werden kann.

Gelöst wird diese Aufgabe erfindungsgemäß mit einem Schiebetor, das die Merkmale von Anspruch 1 aufweist.

Bevorzugte und vorteilhafte Ausgestaltungen des erfindungsgemäßen Schiebetores sind Gegenstand der Unteransprüche.

Durch das erfindungsgemäße Schiebetor wird ein Aufbau zur Verfügung gestellt, der in beliebigen Größen einfach zu montieren ist, wobei Schweißarbeiten entfallen, was bei schwer oder nur in bestimmten Bedingungen schweißbaren Werkstoffen (z.B. Aluminiumlegierungen) von Vorteil ist.

Ein weiterer Vorteil des erfindungsgemäßen Schiebetors besteht darin, dass es zerlegt an den Einbauort geliefert werden kann und erst dort mit einfachen Werkzeugen zusammengesetzt werden kann. Wobei auch nicht besonders geschulte Arbeiter dieses Zusammensetzen ausführen können.

Bei dem erfindungsgemäßen Schiebetor sind wenigstens in endständigen Stehern und in dazwischen angeordneten Stehern, die zwischen dem unten angeordneten Laufprofil und einer oberen, horizontalen Profilleiste angeordnet sind, vorgespannte Stangen vorgesehen, welche das Laufprofil mit der oberen, horizontalen Profilleiste verbinden, wobei gleichzeitig Torfüllungen beliebiger Art zwischen der oberen Profilleiste und dem Laufprofil festgelegt werden können.

Weitere Einzelheiten und Merkmale sowie Vorteile des erfindungsgemäßen Schiebetores ergeben sich aus der nachstehenden Beschreibung eines bevorzugten Ausführungsbeispieles an Hand der Zeichnungen.

Es zeigt:
Fig. 1 ein Schiebetor in Seitenansicht;
Fig. 2 eine vergrößerte Einzelheit am Ende des Schiebetores;
Fig. 3, 3 a, b und c eine Eckausbildung; und
Fig. 4 eine andere Ausführungsform der Eckausbildung.

Ein in Fig. 1 gezeigtes Schiebetor 1 besitzt ein unten angeordnetes Laufprofil 2 (Laufschiene), die über zwei am Boden befestigte Rollenböcke 3 verschiebbar ist, sodass es in der in Fig. 1 gezeigten Schließstellung eine Toröffnung freitragend verschließt, wie dies aus der AT 383 853 B an sich bekannt ist.

Auf dem Laufprofil 2 aufgebaut ist ein Toraufbau 4 bestehend aus mehreren Stehern 5 (Kämpfern) und einer oberen Profilleiste 6 und schließlich zwischen dem unteren Laufprofil 2 und der oberen Profilleiste 6 angeordneten Torfüllungen 7.

Bei der dargestellten Ausführung eines Schiebetores 1 ist zwischen dem in Fig. 1 rechts liegenden Ende 8 des Laufprofils 2 und einem oberen Punkt 9 des Toraufbaus 4 eine Zugstange 10 vorgesehen, um die Stabilität zu erhöhen.

Die Verbindung zwischen Laufprofil 2 und oberer Profileiste 6 erfolgt mit Hilfe von Spannstangen 20, die im Bereich von Stehern 5 (Kämpfern) oben an Ankern in Form von Platten 21 befestigt sind, die in der oberen Profilleiste 6 aufgenommen sind. Das untere Ende der Spannstangen 20 ragt bis in das Laufprofil 2 und trägt ein Gewinde, auf das eine Mutter 22 geschraubt ist. Durch Anziehen der Mutter 22 wird die Spannstange 20 vorgespannt und die Anordnung aus Laufprofil 2, Kämpfer 5 und oberer Profilleiste 6 verspannt und bildet so ohne weiteres ein formstabiles Schiebetor 1. Die Spannstangen 20 können Gewindestangen sein, die durch Einschrauben in die Platten 21 in der oberen Profilleiste 6 festgelegt werden kann. Diese Ausgestaltung der Verbindung zwischen Profilleiste 6 und Laufprofil 2 kann für alle Steher 5 des Schiebetors 1 verwendet werden.

Für den endständigen Steher 5 ist die nachstehend erläuterte Ausführungsform bevorzugt. Der endständige Steher 5 ist mit der oberen Profilleiste 6 durch einen Eckverbinder 30 verbunden, wobei der horizontale Schenkel des Eckverbinders 30 in der Profilleiste 6 mit Hilfe von Schrauben 32 festgelegt ist. Der nach unten an weisende Schenkel 33 greift in den endständige Steher 5 ein. Von diesem als Anker für eine Spannstange 20 dienenden Schenkel 33 führt eine Spannstange 20 nach unten, die wie zuvor beschrieben mit Hilfe einer Mutter 22 vorgespannt wird. Beispielsweise ist die Spannstange 20 auch in diesem Fall eine Gewindestange, die in eine Gewindebohrung 34 im nach unten weisenden Schenkel 33 des Eckverbinders 30 eingeschraubt ist.

Vorzugsweise ist der Eckverbinder 30 so ausgebildet wie dies anhand der Fig. 3 a bis c gezeigt ist. Im Übergangsbereich zwischen den beiden Schenkeln 31 und 33 des Eckverbinders 30 ist wie Fig. 3 c zeigt eine vorstehende Rippe 35 vorgesehen, die aussen so geformt ist, dass alle Kanten im Eckbereich des Toraufbaues 4 abgerundet sind, wobei auch für die Steher 5 und die horizontale Profilleiste 6 ein Formrohr mit abgerundeten Kanten wie dies in Fig. 3 b im Querschnitt gezeigt ist, verwendet werden kann. Auf diese Art und Weise sind im Eckbereich scharfe Gehrungen (Kanten) vermieden, da aussen die abgerundete Rippe 35 vorliegt.

Die Torfüllungen 7 werden im einfachsten Fall durch Klemmung zwischen dem Laufprofil 2 und der oberen, horizontalen Profilleiste 6 gehalten. Zusätzlich können Schrauben gesetzt werden, die welche durch in den Torfüllungen 7 oben und unten vorgesehene Schraubleisten 12 greifen.

Bei der in Fig. 4 gezeigten Ausführungsform ist die obere Profilleiste 6 bis über den lotrechten Steher 5 verlagert. In das offene, nach außen weisende Ende der Profilleiste 6 ist ein Block 40 eingesetzt, der das Innere der Profilleiste 6 ausfüllt. Der Block 40 besitzt eine von außen an der Endfläche der Profilleiste 6 anliegenden Flansch 41, dessen Außenumfang mit der Außenkontur der Profilleiste 6 fluchtet. Im Block 40 ist eine Gewindebohrung 34 vorgesehen, in welche eine Spannstange 20 eingeschraubt ist.

Die Stäbe 50 des Toraufbaues 4 können zwischen der oberen Profilleiste 6 und dem Laufprofil 2 geklemmt oder mit dem Laufprofil 2 und/oder der Profilleiste 6 verschraubt sein.

Zusammenfassend kann ein Ausführungsbeispiel der Erfindung wie folgt dargestellt werden:

Ein freitragendes Schiebetor 1, das über ein unten angeordnetes Laufprofil 2 auf am Boden verankerten Rollenböcken 3 verschiebbar ist, besitzt einen Toraufbau 4, der mit dem Laufprofil 2 verbunden ist. Der Toraufbau 4 besteht aus lotrechten Stehern 5, einer oberen Profilleiste 6 und Torfüllungen 7. Um die Einzelteile des Toraufbaus 4 zusammenzuhalten sind vorgespannte Spannstangen 20 vorgesehen. Die Spannstangen 20 sind innerhalb der lotrechten Steher 5 angeordnet und in Ankern 21, 30 in der Profilleiste 6 befestigt. Zum Vorspannen der Spannstangen 20 sind über ihre in das Laufprofil 2 ragenden Enden Muttern 22 geschraubt, die vom unteren offenen Ende des Laufprofils 2 her angezogen werden können, um die für den Zusammenhalt des Toraufbaus 4 nötige Vorspannung zu erreichen. Beim endständigen Steher 5 ist die Verankerung für die Spannstange ein Eckwinkel 30 dessen Schenkel 31, 33 in der Profilleiste 6 bzw. in den Stehern 5 eingreifen, wobei die Spannstange 20 in dem nach unten weisenden Schenkel 33 des Eckwinkels 30 befestigt ist. Der Eckwinkel 30 besitzt eine abstehende Rippe 35, die zwischen den abgeschrägten Enden der Profilleiste 6 und des Stehers 5 angeordnet ist. Durch eine Abrundung der Rippe 35 ergeben sich runde Kanten im Eckbereich, wobei auch die Steher 5 und die Profilleiste 6 aus (identisch dimensionierten) Formrohren mit abgerundeten Kanten bestehen können.

## Patentansprüche

1. Schiebetor (1) mit einem auf Rollenböcken (3) verschiebbaren Laufprofil (2) und einem von diesen nach oben abstehenden Toraufbau (4) mit lotrechten Stehern (5), Torfüllungen (7) und einer oberen Profilleiste (6), **dadurch gekennzeichnet, dass** die obere Profilleiste (6) mit dem Laufprofil (2) durch Spannstangen (20), die innerhalb von lotrechten Stehern (5) des Toraufbaues (4) angeordnet sind, verbunden ist, dass die Spannstangen (20) wenigstens in ihrem in das untere Laufprofil (2) ragende Ende mit Aussengewinde versehen sind, auf das Muttern (22) geschraubt sind, und dass die Spannstangen (20) in Ankerstücke (21, 30, 40) eingeschraubt sind, die in der oberen Profilleiste (6) aufgenommen sind.

2. Schiebetor nach Anspruch 1, **dadurch gekennzeichnet, dass** die Spannstangen (20) Gewindestangen sind.

3. Schiebetor nach Anspruch 1 oder 2, **dadurch gekennzeichnet, dass** die Ankerstücke (21) im Bereich von Stehern (5) in der oberen Profilleiste (6) aufgenommene Platten sind.

4. Schiebetor nach einem der Ansprüche 1 bis 3, **dadurch gekennzeichnet, dass** das Ankerstück (30) im Bereich des endständigen Stehers (5) ein Eckverbinder (30) ist, in dessen nach unten weisenden Schenkel (33) eine Spannstange (20) festgelegt ist.

5. Schiebetor nach Anspruch 4, **dadurch gekennzeichnet, dass** die Eckverbinder (30) in der oberen Profilleiste (6) durch eine Verschraubung (32) festgelegt sind.

6. Schiebetor nach Anspruch 4 oder 5, **dadurch gekennzeichnet, dass** im Eckbereich des Eckverbinders (30) ein ringsum abstehender Steg (35) vorgesehen ist, der bis zur Aussenfläche der Profilleiste (6) und des mit dieser einen Winkel einschließenden, endständigen Stehers (5) ragt.

7. Schiebetor nach Anspruch 6, **dadurch gekennzeichnet, dass** der Steg (35) im Bereich der Außenecke abgerundet ist.

8. Schiebetor nach Anspruch 7, **dadurch gekennzeichnet, dass** die Steher (5) und die Profilleiste (6) Formrohre mit abgerundeten Kanten sind.

9. Schiebetor nach einem der Ansprüche 1 bis 3, **dadurch gekennzeichnet, dass** das obere Profilrohr (6) bis über einen endständigen Steher (5) ragt und dass in das Ende des Profilrohres (6) als Ankerstück ein Block (40) eingesetzt ist, in dem eine Spannstange (20) festgelegt ist.

10. Schiebetor nach Anspruch 9, **dadurch gekennzeichnet, dass** der Block (40) einen von außen am Ende des Profilrohres (6) anliegenden Flansch (41) besitzt.

## Claims

1. Sliding gate (1) comprising a track profile (2) moving on roller blocks (3) and a gate structure (4) protruding upwards from same and having uprights (5), gate panels (7) and an upper profile strip (6), **characterised in that** the upper profile strip (6) is connected to the track profile (2) by tension rods (20), which are arranged inside uprights (5) of the gate structure (4), **in that** the tension rods (20) are provided, at least in their end protruding into the lower track profile (2), with an external thread onto which nuts (22) are screwed, and **in that** the tension rods (20) are screwed into anchor pieces (21, 30, 40) which are housed in the upper profile strip (6).

2. Sliding gate according to claim 1, **characterised in that** the tension rods (20) are threaded rods.

3. Sliding gate according to claim 1 or 2, **characterised in that** the anchor pieces (21) are plates housed in the region of uprights (5) in the upper profile strip (6).

4. Sliding gate according to one of claims 1 to 3, **characterised in that** the anchor piece (30) in the region of the end upright (5) is a corner connector (30), in the downwardly pointing arm (33) of which a tension rod (20) is fixed.

5. Sliding gate according to claim 4, **characterised in that** the corner connectors (30) are fixed in the upper profile strip (6) by a screw connection (32).

6. Sliding gate according to claim 4 or 5, **characterised in that** there is provided in the corner region of the corner connector (30) an all-round protruding web (35) which protrudes as far as the outer surface of the profile strip (6) and of the end upright (5) which encloses an angle with same.

7. Sliding gate according to claim 6, **characterised in that** the web (35) is rounded in the region of the outer corner.

8. Sliding gate according to claim 7, **characterised in that** the uprights (5) and the profile strip (6) are moulded tubes which have rounded edges.

9. Sliding gate according to one of claims 1 to 3, **characterised in that** the upper profile tube (6) protrudes beyond an end upright (5) and **in that** there is inserted into the end of the profile tube (6), as an anchor piece, a block (40) in which a tension rod (20) is fixed.

10. Sliding gate according to claim 9, **characterised in that** the block (40) has a flange (41) which abuts from the outside against the end of the profile tube (6) .

## Revendications

1. Portail coulissant (1) comprenant un profil roulant (2) pouvant se déplacer sur des supports à rouleaux (3) et une structure de portail (4) partant de ce profil vers le haut et comprenant des montants verticaux (5), des parties pleines de portail (7) et une barre profilée supérieure (6), **caractérisé en ce que** la barre profilée supérieure (6) est reliée au profil roulant (2) par des tirants (20) situés à l'intérieur des montants verticaux (5) de la structure de portail (4), **en ce que** les tirants (20) sont pourvus, au moins dans leur extrémité saillant dans le profil roulant inférieur (2), d'un filet extérieur sur lequel sont vissés des écrous (22) et **en ce que** les tirants (20) sont vissés dans des éléments d'ancrage (21, 30, 40) qui sont reçus dans la barre profilée supérieure (6).

2. Portail coulissant selon la revendication 1, **caractérisé en ce que** les tirants (20) sont des tiges filetées.

3. Portail coulissant selon la revendication 1 ou 2, **caractérisé en ce que** les éléments d'ancrage (21) sont des plaques reçues dans la barre profilée supérieure (6) dans la zone des montants (5).

4. Portail coulissant selon l'une des revendications 1 à 3, **caractérisé en ce que**, dans la zone du montant terminal (5), l'élément d'ancrage (30) est un élément de liaison angulaire (30) dans la branche (33) dirigée vers le bas duquel un tirant (20) est fixé.

5. Portail coulissant selon la revendication 4, **caractérisé en ce que** les éléments de liaison angulaires (30) sont fixés dans la barre profilée supérieure (6) par boulonnage (32).

6. Portail coulissant selon la revendication 4 ou 5, **caractérisé en ce que** l'on prévoit, dans la zone d'angle de l'élément de liaison angulaire (30), un élément intermédiaire (35) saillant sur tous les côtés qui avance jusqu'à la surface extérieure de la barre profilée (6) et du montant terminal (5) formant un angle avec cette barre.

7. Portail coulissant selon la revendication 6, **caractérisé en ce que** l'élément intermédiaire (35) est arrondi dans la zone de l'angle extérieur.

8. Portail coulissant selon la revendication 7, **caractérisé en ce que** les montants (5) et la barre profilée (6) sont des tubes profilés à bords arrondis.

9. Portail coulissant selon l'une des revendications 1 à 3, **caractérisé en ce que** le tube profilé supérieur (6) avance jusque sur un montant terminal (5) et **en ce qu'**un bloc (40) dans lequel est fixé un tirant (20) est inséré dans l'extrémité du tube profilé (6) en tant qu'élément d'ancrage.

10. Portail coulissant selon la revendication 9, **caractérisé en ce que** le bloc (40) possède une bride (41) en appui depuis l'extérieur sur l'extrémité du tube profilé (6).
